# DEMANDE DE BREVET EUROPEEN

(11) **EP 0 110 436 A2**
(43) Date de publication de la demande: **13.06.1984**
(21) Numéro de dépôt: 83201435.1
(22) Date de dépôt: 07.10.1983
(51) Int. Cl.: F24F 13/12, F24F 13/08

(54) **Grille d'aérage**

(30) Priorité: 24.11.1982 BE 2059923
(71) Demandeur: De Schrijver, Hubert, B-9170 Waasmunster (BE)
(72) Inventeur: De Schrijver, Hubert, B-9170 Waasmunster (BE)
(74) Mandataire: Donné, Eddy

(57) **Abrégé**

Grille d'aérage, caractérisée en ce qu'elle se compose essentiellement d'un profilé creux (1-2) présentant de part et d'autre une ouverture ou fente ou une rangée rectiligne d'ouvertures ou de fentes, ainsi que d'un élément coulissant (4) monté dans le profilé creux (1-2) à l'un de ses côtés muni d'une ou de plusieurs fentes, et susceptible d'être déplacé transversalement par rapport à son axe longitudinal pour fermer ou ouvrir ladite fente ou ouverture ou ladite rangée de fentes ou d'ouvertures.

## Description

La présente invention a trait à une grille d'aérage et, en particulier, à une grille d'aérage appliquée en combinaison avec des portes, fenêtres ou éléments similaires et cela surtout avec le bord supérieur de ces derniers.

On connaît jusqu'à présent deux types de grilles d'aérage, à savoir un premier type, dont la grille peut coulisser longitudinalement et les passages de la partie coulissante peuvent être décalés par rapport à des passages correspondants d'une partie fixe de la grille pour fermer les ouvertures d'aérage ou les ouvrir partiellement ou totalement, et un deuxième type, dont les ouvertures d'aérage sont prévues dans un élément rotatif comportant essentiellement un tambour muni de fentes longitudinales, diamétralement opposées, dont la superposition verticale ou la juxtaposition horizontale permet ou empêche l'aérage par passage d'air entre les deux cô₋ tés de la grille d'aérage.

Tandis que le premier de ces deux types de grilles d'aérage connus laisse beaucoup à désirer au point de vue étanchéité, le deuxième type, bien que répondant à toutes les exigences d'efficacité, d'étanchéité, etc., présente l'inconvénient d'être relativement cher.

Or, la présente invention a pour objet la réalisation d'une grille d'aérage se distinguant des types de grilles d'aérage connus susmentionnés en ce qu'elle réunit tous les avantages des types connus jusqu'à présent, à savoir, d'une part, la simplicité et le prix avantageux du premier type et, d'autre part, l'efficacité et l'étanchéité du deuxième type, et présentant en outre l'avantage de se prêter à deux modes d'exécution, respectivement à isolation thermique et sans isolation thermique.

La grille d'aérage selon l'invention se compose essentiellement d'un profilé creux présentant de part et d'autre une fente ou une rangée de fentes, ainsi que d'au moins un élément coulissant monté dans le profilé creux à l'un de ses côtés muni d'une ou de plusieurs fentes, et susceptible d'être déplacé transversalement par rapport à son axe longitudinal pour fermer ou ouvrir ladite fente ou ouverture ou rangée de fentes ou d'ouvertures.

Les caractéristiques et avantages de l'invention ressortiront plus clairement de la description détaillée suivante de deux exemples d'exécution de la grille d'aérage concernée, donnée sans la moindre intention restrictive avec référence, au dessin annexé, où
la figure 1 représente de manière schématique une vue de face d'une grille d'aérage selon l'invention;
la figure 2 représente à plus grande échelle une coupe de la grille d'aérage selon la figure 1, pratiquée suivant la ligne II-II de cette dernière; et
la figure 3 représente une vue analogue à celle de la figure 1, mais d'une grille d'aérage à isolation thermique.

Comme on le voit en se reportant aux figures 1 et 2, la grille d'aérage selon le présent mode d'exécution de l'invention se compose essentiellement de deux profilés longitudinaux 1 et 2, dont le premier profilé est appliqué par exemple au bord supérieur d'une baie de porte, d'une baie de fenêtre ou autre, et le deuxième profilé (profilé inférieur) sert de lisse supérieure du châssis de porte ou de fenêtre ou de tout autre élément concerné.

Les susdits profilés 1 et 2 sont, selon le système de l'invention, conçus de manière que dans l'espace 3, formé par leurs creux, peut être logé un élément coulissant 4, se présentant, en l'ocurrence, sous forme d'un parallélipipède creux, dont chacune des deux extrémités est articulée, par exemple au moyen d'un axe de pivotement, respectivement 5 et 6, à un levier, respectivement 7 et 8, dont l'autre extrémité est connectée par un axe d'articulation, respectivement 9 et 10, au susdit profilé 1, un de ces leviers, en l'occurrence le levier 8, étant muni d'une poignée 11 située à l'extérieur du profilé 1 et susceptible d'être commandée pour mettre ledit élément coulissant 4 en une position supérieure ou inférieure.

Pendant ce déplacement, ledit élément coulissant 4 coopère avec des éléments d'étanchéité se présentant par exemple sous forme de brosses 12 et 13 servant à éviter, dans la position dessinée en trait continu dans la figure 2, tout passage d'air d'un côté de la construction vers l'autre et de ce fait la pénétration de poussière, d'insectes, etc.

Pour éviter la pénétration d'insectes d'un côté de la construction vers l'autre lorsque ledit élément coulissant 4 se trouve en position ouverte, dessinée en pointillé dans la figure 2, est prévu entre les profilés 1 et 2 un élément de gaze 14 totalement soustrait à la vue.

La figure 3 représente un mode d'exécution d'une grille d'aérage selon l'invention à isolation thermique, composée, en l'occurrence, de quatre profilés 15, 16, 17 et 18, séparés deux à deux par des éléments d'isolation, respectivement 19 et 20, de manière à former pour ainsi dire les profilés 1 et 2, l'élément coulissant étant ici également formé par deux profilés 20 et 21, reliés par une bande de matière isolante 22. Dans ce cas, l'élément d'aérage est, de manière non obligatoire, soutenu de manière étanche par quatre éléments appropriés, tels que des brosses, respectivement 23-24 et 25-26.

La grille d'aérage 4 pourra, dans ce cas, également être déplacée vers le haut ou vers le bas au moyen d'un mécanisme 5-11.

Il va sans dire que l'invention ne se limite pas aux modes d'exécution décrits dans les lignes précédentes et illustrés par les figures annexées, mais en prévoit toutes sortes de modifications, d'additions et d'adaptations concernant la forme et les dimensions des parties intégrantes de la grille d'aérage concernée, évidemment soumises à la condition de ne pas dépasser son cadre.

C'est ainsi, par exemple, que les déplacements vers le haut et vers le bas de l'élément coulissant pourront être commandés de toute manière appropiée et que les brosses d'étanchéité pourront être montées sur l'élément coulissant 4 tout en garantissant le même résultat.

Suivant un mode d'exécution spécial de l'invention, ledit élément coulissant de la grille d'aérage se compose d'une partie supérieure et d'une partie inférieure, qui, dans la position fermée de la grille, s'appliquent étroitement, de manière parfaitement étanche, l'une à l'autre et sont munies de moyens de commande appropriés pour les déplacer séparément ou ensemble, toujours en direction transversale en vue de l'ouverture ou de la fermeture de la grille.

## Revendications

l.- Grille d'aérage, caractérisée en ce qu'elle se compose essentiellement d'un profilé creux (1-2) présentant de part et d'autre une ouverture ou fente ou une rangée rectiligne d'ouvertures ou de fentes, ainsi que d'un élément coulissant (4) monté dans le profilé creux (1-2) à l'un de ses côtés muni d'une ou de plusieurs fentes, et susceptible d'être déplacé transversalement par rapport à son axe longitudinal pour fermer ou ouvrir ladite fente ou ouverture ou ladite rangée de fentes ou d'ouvertures.

2.- Grille d'aérage selon la revendication 1, caractérisée en ce qu'entre ledit élément coulissant (4) et ladite ouverture ou fente ou rangée d'ouvertures ou de fentes situées à l'autre côté de la construction, est prévu un élément de gaze (14).

3.- Grille d'aérage selon la revendication 1 ou 2, caractérisée en ce que ledit élément coulissant (4) se présente sous forme d'un parallélipipède rectangle creux.

4.- Grille d'aérage selon l'une ou l'autre des revendications précédentes 1 à 3, caractérisée en ce que sur toute la longueur des bords supérieur et inférieur de la fente ou des fentes avec laquelle ou lesquelles le susdit élément coulissant (4) coopère, sont disposés des éléments d'étanchéité (12-13), qui, à l'état fermé de l'élément coulissant (4), coopèrent avec lui de manière à réaliser une étanchéité impeccable.

5.- Grille d'aérage selon l'une ou l'autre des revendications 1 à 3, caractérisée en ce que sur toute la longueur des bords supérieur et inférieur de l'élément coulissant (4) sont prévus des éléments d'étanchéité (12-13), qui, à l'état fermé de l'élément coulissant (4), coopèrent avec les bords inférieur et supérieur de la fente correspondante ou des fentes correspondantes de manière à réaliser un étanchéité impeccable.

6.- Grille d'aérage selon la "revendication 4 ou 5, caractérisée en ce que lesdits éléments d'étanchéité (12-13) se présentent sous forme de brosses.

7.- Grille d'aérage selon l'une ou l'autre des revendications précédentes, caractérisée en ce que chacun des susdits profilés (1-2) se compose de deux profilés, à savoir d'un profilé extérieur (16-18) et d'un profilé intérieur (15-17), mutuellement reliés par une bande d'une matière d'isolation thermique (19).

8.- Grille d'aérage selon l'une ou l'autre des revendications précédentes 1 à 7, caractérisée en ce que ledit élément couli- sant (4) se compose de deux profilés (20-21) mutuellement reliés par une bande de matière d'isolation thermique (22).

9.- Grille d'aérage selon l'une ou l'autre des revendications précédentes, caractérisée en ce qu'avec chaque côté et chaque bord supérieur et inférieur de l'élément coulissant (4) coopère un élément d'étanchéité fixe (23-24-25-26) fixé sur le profilé correspondant (15-16-17-18).

10.- Grille d'aérage selon l'une ou l'autre des revendications 1 à 8, caractérisée en ce que chaque côté de l'élément coulissant (4), à savoir, en particulier chaque bord supérieur et inférieur de ce dernier, est muni d'un élément d'étanchéité (23-24-25-26) coopérant avec les bords supérieurs et inférieurs des ouvertures ou fentes correspondantes.

Il.- Grille d'aérage selon la revendication 9 ou 10, caractérisée en ce que lesdits éléments d'étanchéité (23-24-25-26) se présentent sous forme de brosses.

12.- Grille d'aérage selon l'une ou l'autre des revendications précédentes, caractérisée en ce qu'elle se compose de deux parties, à savoir d'une partie supérieure et d'une partie inférieure, qui, à l'état fermé de la grille, s'appliquent étroitement l'une à l'autre, réalisant une étanchéité à l'air impeccable, parties dont l'une se déplace vers le haut et l'autre se déplace vers le bas pendant l'ouverture de la grille.
